# EUROPÄISCHE PATENTANMELDUNG

(11) **EP 0 201 080 A2**
(43) Veröffentlichungstag der Anmeldung: **12.11.1986**
(21) Anmeldenummer: 86106176.0
(22) Anmeldetag: 06.05.1986
(51) Int. Cl.: A47C 5/00

(54) **Verfahren zum Herstellen eines kastenförmigen Hohlkörpers als Seitenteil für Polstermöbel**

(30) Priorität: 09.05.1985 DE 3516791
(71) Anmelder: HUKLA-WERKE GMBH Matratzen- und Polstermöbelfabriken, D-7614 Gengenbach (DE)
(72) Erfinder: Klaussner, Hans-Jürgen, D-7612 Hofstetten (DE)
(74) Vertreter: Münzhuber, Robert, Dipl.-Phys.

(57) **Zusammenfassung**

Es wird ein Verfahren zum Herstellen eines Seitenteils für Polstermöbel geschaffen, bei dem zunächst aus dünnem Karton mehrere untereinander deckungsgleiche Stanzzuschnitte hergestellt, diese übereinander gelegt und mittels eines Bindemittels zu einer Mehrschichtplatte verklebt werden, worauf die Mehrschichtplatte durch Tiefziehen zu einer Wanne verformt wird, deren Öffnung durch eine Deckplatte abgedeckt und dabei der Plattenrand mit dem Wannenrand verbunden wird.

## Beschreibung

Die Erfindung betrifft ein Verfahren zum Herstellen eines kastenförmigen Hohlkörpers als Seitenteil, insbesondere Armteil, für Polstermöbel.

Derartige Seitenteile werden meist so hergestellt, daß aus verformten Holzteilen ein Gerüst in Form eines Kastenrahmens gefertigt und das Gerüst dann durch Kartonplatten abgedeckt wird. Dieses Herstellungsverfahren ist bezüglich des Materials (Holz) und der Verarbeitungsvorgänge sehr kostenaufwendig; außerdem sind die so hergestellten Seitenteile, wenn eine hohe Stabilität gefordert wird, vergleichsweise schwer. Weiterhin ist es bekannt, solche Seitenteile in Schalenbauweise aus glasfaserverstärkten Polyesterharzen herzustellen, jedoch sind auch hier die Material-und Bearbeitungskosten vergleichsweise hoch. Ferner sind auch Seitenteile bekannt, die aus thermoplastischem Kunststoff im Tiefziehverfahren geformt werden, wobei jedoch für die Herstellung aufwendige Heißpressen erforderlich sind.

Schließlich ist aus der DE-OS 32 11 914 ein Verfahren zum _{H}erstellen von Stuhlsitzen, Rückenlehnen und Sitzschalen bekannt, also von Körpern mit stetiger Krümmung in Gestalt einer vergleichsweise flachen Schale. Derartige Körper, beispielsweise Stuhlsitze, werden häufig mittels Preßvorgängen hergestellt, etwa in der Weise, daß man eine ebene Sperrholzscheibe im Wasserdampf erhitzt und dann in einer Presse zu einer gewölbten Schale verformt. Von diesem altbekannten Verfahren unterscheidet sich nun dasjenige nach der DE-OS 32 11 914 dadurch, daß anstelle einer Sperrholzplatte eine Mehrschichtplatte aus übereinandergelegten, untereinander gleichen und miteinander verklebten Zuschnitten aus dünnem Karton bei noch feuchtem

Kleber in die Presse eingelegt wird. Irgendwelche Schwierigkeiten beim Preßvorgang infolge des Ersatzes einer Sperrholzplatte durch eine solche Karton-Mehrschichtplatte war nicht zu erwarten, weil die Verformung ja lediglich in der Erzielung einer gewissen Wölbung der ebenen Platte bestand.

Aufgabe der vorliegenden Erfindung ist es, das zuletzt erwähnte Verfahren so zu verbessern, daß bei geringen Material- und Bearbeitungskosten leichte und trotzdem sehr stabile kastenförmige Seitenteile herstellbar sind. Die Lösung dieser Aufgabe ergibt sich aus den kennzeichnenden Merkmalen des Hauptanspruchs.

Gemäß der Erfindung erfolgt nun die Herstellung aus lediglich zwei einstückigen Elementen, nämlich einer Wanne mit flachem Bodenteil und davon im wesentlichen senkrecht hochstehendem Rand und einer ebenen Deckplatte. Zur Herstellung einer solchen Wanne mit Unstetigkeit (Knick) an der Kante zwischen Bodenfläche und Rand genügt nun nicht ein einfacher Preßvorgang, vielmehr erfolgt ein echter Tiefziehvorgang mit Materialverschiebung, der Ein- bzw. Ausschnitte an den Randbereichen erfordert, weil ansonsten die umgebogenen Randbereiche einen Materialüberschuß aufweisen würden. Dadurch aber, daß das Bindemittel während des Tiefziehvorgangs noch nicht ausgehärtet ist, werden in den Randbereichen die durch die Einschnitte gebildeten Lappen an ihren Kanten miteinander verklebt, so daß trotz der Einschnitte zusammenhängende Randflächen entstehen.

Beim Erfindungsverfahren ist mit sehr kostengünstigen Ausgangsmaterialien auszukommen, nämlich dünnen Kartonplatten und einer etwas dickeren Platte, die ebenfalls aus Karton oder aber aus billigem Sperrholz oder Kunststoff besteht. Die Bearbeitungsvorgänge, nämlich Stanzen, Stapeln, Kleben, kaltes Tiefziehen und Verklammern bzw. Vernageln, sind einfach und leicht automatisierbar. Das entstehende Seitenteil hat ein vergleichsweise geringes Gewicht und weist trotzdem aufgrund der verklebten Mehrschichtplattenwanne eine erstaunliche, die meisten üblichen Seitenteile übertreffende Stabilität auf. Die Verwendung von Wasserglas als Bindemittel führt zu einem intensiven Anweichen der Kartonplatten und damit zu einer Erleichterung des Tiefziehvorgangs sowie zu einer großen Härte des Kastenelements nach dem Aushärten.

In den Unteransprüchen sind zweckmäßig Ausgestaltungen des Erfindungsverfahrens gekennzeichnet.

Das Erfindungsverfahren wird nachstehend anhand der Zeichnung näher erläutert. Auf der Zeichnung zeigen:
Fig. 1 einen Stanzzuschnitt in Draufsicht,
Fig. 2 eine perspektivische Ansicht der durch Tiefziehen entstandenen Mehrschichtwanne,
Fig. 2A einen Ausschnitt im vergrößerten Maßstab aus Fig. 2, und
Fig. 3 eine perspektivische Ansicht des fertiggestellten Seitenteils.

In Fig. 1 ist mit 10 ein durch Stanzen hergestellter KartonZuschnitt bezeichnet. Die Dicke des Kartons kann dabei beispielsweise zwischen 0,8 und 1,0mm liegen. Für die Durchführung des Erfindungsverfahrens werden mehrere solcher Stanz-Zuschnitte 10 gefertigt, die untereinander deckungsgleich sind. Die Stanz- zuschnitte 10, beispielsweise sechs solcher Zuschnitte, werden mit einem Bindemittel bestrichen und übereinander gelegt, womit eine Mehrschichtplatte entsteht. Diese Mehrschichtplatte wird dann in eine Tiefziehpresse eingelegt und durch Tiefziehen zu einer Mehrschicht-Wanne 11 verformt, wie sie in Fig. 2 perspektivisch dargestellt ist. Dassdie Wanne 11 tatsächlich aus mehreren Zuschnitten 10 gefertigt ist, wird in Fig. 2A angedeutet, wobei jedoch der Einfachheit halber nur zwei Schichten 10 gezeichnet sind. Der Tiefziehvorgang soll erfolgen, bevor das erwähnte Bindemittel ausgehärtet ist. Dies bedeutet, daß man ein Bindemittel verwendet, welches eine solche Aushärtezeit aufweist, daß innerhalb derselben der Tiefziehvorgang durchgeführt werden kann. Fig. 2 macht auch deutlich, warum die Stanzzuschnitte 10 an ihrem Randbereich mit Einschnitten 10a versehen sind; diese sind erforderlich, um einen glatten, stabilen Wannenrand zu erhalten. Sobald die Wanne 11 die nötige Steifheit erreicht hat, das Bindemittel also ausgehärtet ist, wird die Wannenöffnung durch eine Deckplatte 12 abgedeckt, die in Fig. 3 dargestellt ist. Die Deckplatte 12 hat einen Außenumriß entsprechend dem Innenumriß des Rands der Wanne 11, sodaß nach einem Verbinden von Deckplatte 12 und Wannenrand die Deckplatte 12 den Wannenrand abstützt. Die Verbindung erfolgt dabei mittels Klammern oder Nägeln, vorzugsweise von der Außenseite des Wannenrands her. Die Deckplatte 12 kann ebenfalls ein Karton-Stanzzuschnitt sein, wobei jedoch ein stärkerer Karton verwendet wird als für die Stanzzuschnitte 10. Es ist aber auch möglich, die Deckplatte 12 aus Sperrholz, Kunststoff oder dergleichen herzustellen.

Es hat sich gezeigt, daß der in Fig. 4 dargestellte Hohlkörper äußerst stabil ist, und dies trotz eines vergleichsweise geringen Gewichts. Die Arbeitsvorgänge sind ersichtlichermaßen einfach und die-benötigten Materialien billig.

Das erfindungsgemäß hergestellte Seitenteil kann dann in üblicher Weise an dem Sitz-Korpus des Möbelstücks befestigt werden. Die übliche Verkleidung kann vor oder nach der Anbringung am Sitzkorpus erfolgen.

Die Erfindung kann zahlreiche Abwandlungen erfahren, insbesondere was die Dicke und Zahl der Zuschnitte 10,Umriß und Gestalt der Zuschnitte 10, die Art des Klebemittels und die Verbindung zwischen Mehrschichtwanne 11 und Deckplatte 12 betrifft.

## Patentansprüche

1. Verfahren zum Herstellen eines Körpers für Möbel, bei dem aus dünnem Karton mehrere untereinander deckungsgleiche Stanzzuschnitte hergestellt, diese übereinander gelegt und mittels eines Bindemittels zu einer Mehrschichtplatte verklebt werden, und bei dem bei noch fließfähigem Bindemittel die Mehrschichtplatte durch einen Preßvorgang zu einer Wanne verformt wird, dadurch gekennzeichnet, daß zum Herstellen eines kastenförmigen Hohlkörpers als Seitenteil, insbesondere Armteil, für Polstermöbel die Stanzzuschnitte an ihren den Wannenrand bildenden Randbereichen mit Einschnitten versehen werden, daß die eingeschnittenen Randbereiche der Mehrschichtplatte durch Tiefziehen um etwa 90° gegenüber dem im wesentlichen ebenen Mittelbereich umgebogen werden und daß nach dem Aushärten des Bindemittels, nämlich Wasserglas, die Wannenöffnung durch eine Deckplatte abgedeckt und der Plattenrand mit dem Wannenrand verbunden wird.

2. Verfahren nach Anspruch 1, dadurch gekennzeichnet, daß die Deckplatte so zugeschnitten wird, daß ihr Außenumriß dem Innenumriß des Wannenrands entspricht, und daß der Deckplattenrand mit der Innenseite des Wannenrands verbunden wird.

3. Verfahren nach Anspruch 1 oder 2, dadurch gekennzeichnet, daß der Deckplattenrand und der Wannenrand durch Klammern oder Nägel miteinander verbunden werden.

4. Verfahren nach einem der Ansprüche 1 bis 3, dadurch gekennzeichnet, daß die Deckplatte aus vergleichsweise steifem Karton, aus Sperrholz oder aus Kunststoff hergestellt wird.

5. Verfahren nach einem der Ansprüche 1-4, dadurch gekennzeichnet, daß vier bis zehn Stanzzuschnitte mit einer Kartonstärke von jeweils 0,8-1mm übereinander gelegt werden.
